# EUROPÄISCHE PATENTSCHRIFT

(11) **EP 2 133 212 B1**
(45) Veröffentlichungstag und Bekanntmachung des Hinweises auf die Patenterteilung: **23.04.2014**
(21) Anmeldenummer: 08405157.2
(22) Anmeldetag: 13.06.2008
(51) Int. Cl.: B42C 5/04, B42C 19/08

(54) **Einrichtung zur Bearbeitung eines in einer umlaufenden Klammer einer Buchbindemaschine aus der Klammer hängend vorstehenden Rückens eines Buchblocks**
Device for processing the back of a block hanging prominently out of a variable bracket of a book binding machine
Dispositif de traitement d'une renverse ressortant de manière suspendue d'une agrafe mobile d'une machine de reliure de livre d'un bloc de livre

(43) Veröffentlichungstag der Anmeldung: 16.12.2009
(73) Patentinhaber: Müller Martini Holding AG, 6052 Hergiswil (CH)
(72) Erfinder: Hug, Theo, 8360 Wallenwil (CH); Alber, Harald, 78315 Radolfzell (DE); Meienberger, Erwin, 9503 Lanterswil (CH); Abegglen, Christian, 8500 Frauenfeld (CH)

(56) Entgegenhaltungen:
- EP-A- 1 504 922
- EP-A- 1 674 285
- EP-A1- 1 437 233
- DE-A1- 19 859 330
- DE-A1- 19 926 407
- US-A1- 2005 207 870

## Beschreibung

Die Erfindung betrifft eine Einrichtung zur Bearbeitung eines in einer umlaufenden Klammer einer Fördervorrichtung einer Buchbindemaschine aus der Klammer hängend vorstehenden Rückens eines Buchblocks, mit einer entlang der Fördervorrichtung der Klammer gegenüberliegend, dem Buchblockrücken zugewandten Bearbeitungsvorrichtung, welcher eine beidseits senkrecht auf Klammer und Aushang des Buchblocks einwirkende Spannvorrichtung gemäß dem Oberbegriff des Anspruchs 1 zugeordnet ist.

Einrichtungen der eingangs genannten Art werden zur Bearbeitung der Rücken von Buchblocks in Buchbindemaschinen der Druckweiterverarbeitung eingesetzt. Dabei werden vorgängig in einer Zusammentragmaschine zu losen Buchblocks gesammelte Druckbogen mit nach unten gerichteten Rücken in Klammern einer umlaufenden Fördervorrichtung der Buchbindemaschine überführt und in den Klammern eingespannt. Anschliessend werden die Buchblocks durch die Klammern an entlang des Förderwegs angeordneten Bearbeitungsvorrichtungen vorbeigeführt und gleichzeitig durch die Bearbeitungsvorrichtungen am Rücken und an den rückennahen seitlichen Flanken bearbeitet. Die durch die Klammern auf die Buchblocks auszuübende Klemmkraft muss mindestens so gross sein, dass die bei der Bearbeitung an den Buchblocks auftretenden Kräfte sicher aufgenommen werden können, resp. dass sich die Buchblocks in den Klammern nicht verschieben können. Die mindestens benötigte Klemmkraft ist von der Art der Bearbeitung und der Beschaffenheit der Buchblocks abhängig und entlang des Förderweges überwiegend klein. Eine Ausnahme bildet die Rückenbearbeitungsstation, die eine grosse Klemmkraft erfordert, weil sonst die Buchblocks während der Bearbeitung aus der Klammer gerissen werden können.

Es hat sich als sinnvoll erwiesen, die durch die Klammern selbst aufzubringende Klemmkraft klein zu wählen und im Bereich der Rückenbearbeitung eine unterstützende, von aussen auf die Klammern einwirkende, zusätzlich Kraft verfügbar zu machen. Nach dem Stand der Technik wird diese zusätzliche Kraft im Bereich der Rückenbearbeitung durch zwei Rollen auf die Klammer übertragen, zwischen denen die Klammer hindurch geführt wird. Die vordere, auf die verstellbare vordere Klammerbacke einwirkende Pressrolle ist gefedert und die auf die hintere Klammerbacke einwirkende Stützrolle ist ortsfest mit dem Maschinengestell verbunden. Durch Verstellung der Vorspannung der Feder ist die zusätzlich auf die Klammer einwirkende Kraft einstellbar. Zur Einstellung auf die Dicke der Buchblocks ist zusätzlich die Distanz der Pressrolle zur Stützrolle einstellbar. Durch die flache Kennlinie der Federung der Pressrolle ergeben kleinere Dickenunterschiede der Buchblocks keine wesentlichen Unterschiede der zusätzlichen Kraft. Die Lage der Pressrolle ändert sich jedoch entsprechend den Dickenunterschieden. Es hat sich gezeigt, dass bei grösseren Dickenunterschieden der Buchblocks, wie bei der Herstellung von nach Kundenprofilen gefertigten Druckprodukten, die dynamischen Kräfte infolge der Beschleunigung und Verzögerung der Pressrolle quer zur Klammer zu gross werden und die für die Prozesssicherheit erforderliche Kraft nicht mehr gewährleistet werden kann. Zudem ergeben sich erhöhte Beanspruchungen an Klammern und Rollen, die zu Verschleiss führen können. Dieser Effekt wird zusätzlich verstärkt bei Klebebindern mit hoher Produktionsgeschwindigkeit.

Im DE-A-199 26 407 wird eine Fördereinrichtung für Buchbindemaschinen mit Stollenketten oder dgl. Fördermltteln beschrieben, deren Abstand zueinander im Hinblick auf eine Rüstzeitverkürzung sich selbsttätig auf die Dicke der Buchblocks und auf optimale Klemmkraft einstellt (Spalte 1, Zeilen 27-32). Die gegenseitige Erfassung des Buchblocks wird in diesem Dokument dahingehend offenbart, dass die gegeneinander wirkenden Kettenbalken (21a und 21b) der Fördereinrichtung mit dem Stollenketten zwecks Anpassung an unterschiedlichen Dicken der Buchblocks im Abstand zueinander verändert werden (Spalte 2, Zeilen 41-46).
Also geht es hier darum, die unterschiedliche Dicke eines Buchblocks so aufzufangen, dass die Kettenbalken zur Erfassung des genannten Buchblocks eine gegeneinander gerichtete Bewegung vornehmen.
Damit lässt sich die Erfassung zangenartig und symmetrisch durchführen, dergestalt, dass Unterschiede in der Dicke des Buchblocks symmetrisch überwunden werden können, so dass von beiden Seiten her eine gleichgrosse Klemmkraft auf die Buchblocks ausgeübt wird, unter der Annahme, dass die mittige Förderebene der Buchblocks erhalten bleibt.

Im US2005/0207870 resp. EP 1 437 233 A1 ist der Buchblock (13) zwischen zwei Kettenfrägern (4, 5), an denen Einspannelemente (8, 9) angebracht sind, geklemmt. Hierzu wird insbesondere auf Fig. 4 verwiesen.
Diese Einspannelemente sind gegenüber den Zugorganen (6, 7) leicht elastisch fedemd aufgehängt. Diese elastisch federnde Abstützung ermöglicht es, geringe Dickenunterschiede In den eingespannten Buchblöcken aufnehmen zu können,
Die Buchdicke wird durch den Abstand der beiden Zugorgane mit den Einspannelementen zueinander voreingestellt. Ist der Buchblock etwas dicker oder dünner so drücken die Einspannelemente den Buchblock ausgemittet zu den beiden Zugorganen.

Die gleiche mittige Pressfunktion wird auch durch die Pressrollen (39, 39', etc.) auf den Buchblock ausgeübt, weil die Pressrollen beidseitig federnd gegenüber dem Pressrollenträger angebracht sind. Die beiden Pressrollen drücken also interdependent gegeneinander und bringen dabei die gleiche Presskraft gegen den Buchblock. Ihre Ausrichtung ist dabei zentrisch zum Buchblock.

Es ist somit Aufgabe der Erfindung, eine Einrichtung der eingangs genannten Art zu schaffen, die unabhängig der Dicke eines Buchblocks eine vorbestimmte Kraft mittels Pressrolle und Stützrolle auf die Klammern überträgt.

Erfindungsgemäss wird diese Aufgabe durch die Merkmale im Kennzeichnenden Teil des Anspruchs 1 gelöst.

Anschliessend wird die vorgeschlagene Vorrichtung unter Bezugnahme auf die Zeichnung, auf die bezüglich aller in der Beschreibung nicht erwähnten Einzelheiten verwiesen wird, anhand eines Ausführungsbeispiels erläutert. In der Zeichnung zeigen:
- Fig. 1: eine vereinfachte Draufsicht einer erfin- dungsgemässen Vorrichtung und
- Fig. 2: einen Schnitt entlang der Linie I-I durch die Vorrichtung nach Fig. 1 gegen die Förderrichtung F betrachtet.

Die in den Fig. 1 und Fig. 2 dargestellte Bearbeitungseinrichtung 1 ist vorgesehen zur Bearbeitung eines in einer umlaufenden Klammer 2 einer Fördervorrichtung 3 einer Buchbindemaschine 4 aus der Klammer 2 hängend vorstehenden Rückens 5 eines Buchblocks 6. Die durch ein Zugmittel 18 in Förderrichtung F angetriebene Klammer 2 wird im Wesentlichen durch eine hintere Klammerbacke 21 und eine relativ zur dieser quer zur Förderrichtung F verstellbare vordere Klammerbacke 20 gebildet, wobei die vordere Klammerbacke 20 durch eine nicht dargestellte Feder gegen die hintere Klammerbacke 21 gespannt wird. Wenigstens während der Bearbeitung durch die entlang der Fördervorrichtung 3 der Klammer 2 gegenüberliegend, dem Buchblockrücken 5 zugewandten Bearbeitungsvorrichtung 1 werden die Klammer 2, resp. der Buchblock 6 mit einer zusätzlichen Einspannkraft beaufschlagt. Diese zusätzliche Einspannkraft wird erzeugt durch eine beidseits senkrecht auf Klammer 2 und einen Aushang a des Buchblocks 6 einwirkende, aus einer ortsfesten Stützrolle 8 einerseits und einer verstellbaren Pressrolle 9 andererseits ausgebildete Spannvorrichtung 10, die der Bearbeitungsvorrichtung 1 zugeordnet ist. Aus verfahrenstechnischen Gründen sind die Pressrolle 9 und die Stützrolle 8 zweiteilig, resp. aus zwei zylindrischen, scheibenförmigen Körpern aufgebaut, wobei die Scheiben mit einem kleinen Durchmesser auf die Klammerbacken 20,21 der Klammer 2 pressen und die Scheiben mit einem grossen Durchmesser auf die seitlichen Flanken des Buchblocks 6 einwirken. Die Stützrolle 8 und die Pressrolle 9 werden durch eine reibschlüssige Verbindung zwischen den Scheiben mit den kleineren Durchmessern und den Klammerbacken 20,21 angetrieben.

Erfindungsgemäß ist die Pressrolle 9 mit einer auf eine Änderung der Dicke d der Buchblocks 6 reagierenden, gesteuerten Zustellvorrichtung 11 verbunden. Die Bearbeitung der Buchblockrücken 5, durch die stationär an einem Maschinengestell 19 angeordnete Bearbeitungseinrichtung 1 erfolgt während der Förderung der Klammern 2 in Förderrichtung F.

Die Zustellvorrichtung 11 ist über eine einen Datenspeicher 12 bestimmter Buchdicken d aufweisende Steuerung 13 mit einer stromaufwärts zur Bearbeitungseinrichtung 1 angeordneten Messvorrichtung 14 zur Messung der Dicke d eines durch die Fördervorrichtung 3 nachfolgend transportierten Buchblocks 6 verbunden. Die Dicke d ist direkt am Buchblock 6 oder indirekt über die Lage der vorderen Klammerbacke 20 messbar. Für eine einwandfreie Funktion der Bearbeitungseinrichtung 1 ist nicht wesentlich, wie weit die Messvorrichtung 11 vor der Bearbeitungseinrichtung 1 angeordnet ist.

Ebenfalls denkbar ist, dass durch eine Vielzahl von Messeinrichtungen 11 während dem Sammelprozess der einzelnen Druckbogen zu Buchblocks 6 jeder einzelne Druckbogen gemessen und die Messergebnisse aufsummiert und im Datenspeicher 12 abgelegt werden.

Das Ausführungsbeispiel bezieht sich auf ein Fräswerk zum Abtrennen der Rückenfalze am Buchblock 6, das durch einen Fräser 7 und einem diesen antreibenden mit dem Maschinengestell 19 verbundenen Fräsmotor 33 gebildet wird. Die Erfindung beschränkt sich nicht auf eine Anwendung in einem Fräswerk, sondern kann an beliebigen weiteren Bearbeitungseinrichtungen 1 einer Buchbindemaschine 4, wie Kerbstationen, Rückenbeleimungseinrichtungen oder Anpressstationen eingesetzt werden. In einer bevorzugten Ausführungsform weist die Zustellvorrichtung 11 einen mit einer Spindel 15 antriebsverbundenen, drehwinkelgesteuerten Motor 16 auf.

Alternativ kann die Zustellvorrichtung 11 durch einen Linearantrieb ausgebildet sein. Wesentlich ist, dass der Antrieb durch einen sogenannten Servoantrieb gebildet wird, der wenigstens einen Motor 16, eine Antriebssteuerung 23 mit Soll-/Ist- Vergleich von Position, Drehmoment und Geschwindigkeit und eine Positionsmesseinrichtung 24, für die Messung der Position der Pressrolle 9 quer zur Förderrichtung F aufweist.

Die Steuerung 13 kann die Maschinensteuerung sein, die durch nicht dargestellte Datenleitungen mit einer übergeordneten Steuerung oder mit anderen Maschinensteuerungen Daten austauschen kann. Die durch die Messvorrichtung 14 gemessenen Werte für die Dicke d der Buchblocks 6 werden durch die Steuerung 13 über eine Leitung 25 erfasst, im Datenspeicher 12 abgelegt und daraus die Sollpositionen der Pressrolle 9 berechnet. Alle Sollwerte werden von der Steuerung 13 über eine Ausgangsleitung 26 zur Antriebssteuerung 23 übertragen. Rückmeldungen der Antriebssteuerung 23 erfolgen über eine Eingangsleitung 27, wobei Ausgangsleitung 26 und Eingangsleitung 27 als serieller oder paralleler Datenbus ausgebildet sein können.

Nach dem Stand der Technik sind ebenfalls Steuerungen bekannt, die fähig sind alle Funktionen der Steuerung 13 und Antriebssteuerung 23 mit nur einer Steuerung auszuführen.

Über eine Energieleitung 28 versorgt die Antriebssteuerung 23 den Motor 16 mit der benötigten Energie und erfasst über eine mit der Positionsmesseinrichtung 24 verbundene Messleitung 32 die Lage des Antriebs, resp. der Pressrolle 9. Vor dem Eintreffen jeder Klammer 2 an der Bearbeitungseinrichtung 1 übermittelt die Steuerung 13 die Dicke d des sich in der Klammer 2 befindenden Buchblocks 6 an die Antriebssteuerung 23. Der Motor 16 wird durch die Antriebssteuerung 23 auf den vorgegebenen Wert, resp. die Pressrolle 9 auf die der Dicke d entsprechende Position verfahren. Ist die Klammer 2 zwischen Pressrolle 9 und Stützrolle 8 eingefahren, stellt die Antriebssteuerung 23 von Lageregelung auf Drehmoment- resp. Kraft-Regelung um. Dadurch wird einerseits erreicht, dass die durch die Pressrolle 9 auf die Klammer 2 ausgeübte Kraft konstant gehalten werden kann und andererseits kleine Messfehler, bedingt durch die unterschiedliche Elastizität der Buchblocks 6 ausgeglichen werden können.

Vor dem Verlassen des durch die Pressrolle 9 und Stützrolle 8 mit der Klammer 2 gebildeten Kontaktbereichs, stellt die Antriebssteuerung wiederum von Drehmomentregelung auf Lageregelung um und verstellt die Pressrolle 9 auf die Dicke d des nächsten zu bearbeitenden Buchblocks 6.

Die Zustellvorrichtung 11 ist quer zur Förderrichtung F auf einer mit dem Maschinengestell 19 verbundenen Führung 29 verschiebbar gelagert und an einer vorgespannten Feder 17 gegen einen mit dem Maschinengestell 19 verbundenen Anschlag 30 abgestützt, wobei die durch die Zustellvorrichtung 11 erzeugte Kraft kleiner als die Vorspannkraft der Feder 17 ist. Die Verschiebbarkeit der Zustellvorrichtung 11 ist für die Funktion der Pressrolle 9 nicht zwingend erforderlich, sondern dient als Überlastsicherung, falls durch einen Fehler die Pressrolle 9 sich in einer unzulässigen Position befindet oder eine zu wenig geschlossene Klammer 2 zwischen Pressrolle 9 und Stützrolle 8 einlaufen sollte. In diesen Fällen wird die Zustellvorrichtung 11 vom Anschlag 30 abgehoben, gleichzeitig durch einen Sensor 22 ein Fehlersignal generiert, an die Steuerung 13 mittels einer Sensorleitung 31 übertragen und durch die Steuerung 13 die Buchbindemaschine 4 angehalten. Bei der Verarbeitung von Druckprodukten gleicher Dicke d kann auf die laufende Verstellung der Zustellvorrichtung 11 verzichtet werden, resp. ist die Bearbeitungseinrichtung 1 wie Bearbeitungseinrichtungen nach dem Stand der Technik betreibbar.

## Patentansprüche

1. Einrichtung zur Bearbeitung eines in einer umlaufenden Klammer (2) einer Fördervorrichtung (3) einer Buchbindemaschine (4) aus der Klammer (2) hängend vorstehenden Rückens (5) eines Buchblocks (6), mit einer entlang der Fördervorrichtung (3) der Klammer (2) gegenüberliegend, dem Buchblockrücken (5) zugewandten Bearbeitungsvorrichtung (1), welcher eine beidseits senkrecht auf Klammer (2) und Aushang (a) des Buchblocks (6) einwirkende, aus zwei Rollen ausgebildete Spannvorrichtung (10) zugeordnet ist, **dadurch gekennzeichnet, dass** die Spannvorrichtung aus ortsfester Stützrolle (8) einerseits und verstellbarer Pressrolle (9) andererseits ausgebildet ist, wobei die Pressrolle (9) mit einer auf eine Änderung der Dicke (d) der Buchblocks (6) reagierenden, gesteuerten Zustellvorrichtung (11) verbunden ist.

2. Einrichtung nach Anspruch 1, **dadurch gekennzeichnet, dass** die Zustellvorrichtung (11) über eine einen Datenspeicher (12) aufweisende Steuerung (13) mit einer Messvorrichtung (14) zur Messung der Dicke (d) eines durch die Fördervorrichtung (3) nachfolgend transportierten Buchblocks (6) verbunden ist.

3. Einrichtung nach Anspruch 1, **dadurch gekennzeichnet, dass** die Zustellvorrichtung (11) über eine einen Datenspeicher (12) bestimmter Buchdicken (d) aufweisenden Steuerung (13) mit einer stromaufwärts der Bearbeitungsvorrichtung (1) angeordneten Messvorrichtung (14) zur Messung der Buchdicke (d) eines durch die Fördervorrichtung (3) nachfolgend transportierten Buchblocks (6) verbunden ist.

4. Einrichtung nach einem der Ansprüche 1 bis 3, dadurch gekenntzeichnet, dass die Zustellvorrichtung (11) einen mit einer Spindel (15) antriebsverbundenen, drehwinkelgesteuerfen Motor (16) aufweist.

5. Einrichtung nach einem der Ansprüche 1 bis 3, **dadurch gekennzeichnet, dass** die Zustellvorrichtung (11) durch einen Linearantrieb ausgebildet ist.

6. Einrichtung nach einem der Ansprüche 1 bis 5, **dadurch gekennzeichnet, dass** die Zustellvorrichtung (11) an einer vorgespannten Feder (17) abgestützt ist.

7. Einrichtung nach Anspruch 6, **dadurch gekennzeichnet, dass** die durch die Zustellvorrichtung (11) erzeugte Kraft kleiner als die Vorspannkraft der Feder (17) ist.

## Claims

1. Device for processing a spine (5) of a book block (6) projecting in a suspended manner from a circulating clamp (2) of a conveyor (3) of a bookbinding machine (4), comprising a processing device (1) situated opposite the clamp (2) along the conveyor (3) and directed towards the spine (5) of the book block, a tensioning device (10) formed by two rollers acting perpendicularly on the clamp (2) and on the overhanging portion (a) of the book block (6) on both sides being associated with the said processing device, **characterised in that** the tensioning device is formed by a fixed supporting roller (8) on one side and an adjustable pressing roller (9) on the other side, the pressing roller (9) being connected to a controlled feed device (11) reacting to a change in the thickness (d) of the book block (6).

2. Device according to claim 1, **characterised in that** the feed device (11) is connected by means of a control unit (13) having a data store (12) to a measuring device (14) for measuring the thickness (d) of a book block (6) transported subsequently by the conveyor (3).

3. Device according to claim 1, **characterised in that** the feed device (11) is connected by means of a control unit (13) having a data store (12) for specific book thicknesses (d) to a measuring device (14) arranged upstream of the processing device (1) for measuring the book thickness (d) of a book block (6) transported subsequently by the conveyor (3).

4. Device according to one of claims 1 to 3, **characterised in that** the feed device (11) has a rotation angle-controlled motor (16) operatively connected to a spindle (15).

5. Device according to one of claims 1 to 3, **characterised in that** the feed device (11) is formed by a linear drive.

6. Device according to one of claims 1 to 5, **characterised in that** the feed device (11) is supported on a pretensioned spring (17).

7. Device according to claim 6, **characterised in that** the force generated by the feed device (11) is smaller than the pretensioning force of the spring (17).

## Revendications

1. Installation de traitement du dos (5) d'un corps d'ouvrage (6) situé dans une pince (2) en révolution dans un dispositif de convoyage (3) d'une machine (4) de reliage de livres, et faisant saillie en suspension au-delà de ladite pince (2), comprenant un dispositif de traitement (1) qui se trouve en vis-à-vis de ladite pince (2) le long dudit dispositif de convoyage (3), est tourné vers ledit dos (5) du corps d'ouvrage, et auquel est associé un dispositif de tension (10) constitué de deux rouleaux et agissant perpendiculairement, de part et d'autre, sur ladite pince (2) et sur une zone en débord (a) dudit corps d'ouvrage (6), **caractérisée par le fait que** le dispositif de tension est composé, d'une part, d'un rouleau fixe d'appui (8) et, d'autre part, d'un rouleau presseur (9) réglable, ledit rouleau presseur (9) étant relié à un dispositif d'avance (11) commandé, réagissant à une variation de l'épaisseur (d) des corps d'ouvrage (6).

2. Installation selon la revendication 1, **caractérisée par le fait que** le dispositif d'avance (11) est raccordé, par l'intermédiaire d'une commande (13) munie d'une mémoire de données (12), à un dispositif mesureur (14) conçu pour mesurer l'épaisseur (d) d'un corps d'ouvrage (6) transporté par le dispositif de convoyage (3) à un stade ultérieur.

3. Installation selon la revendication 1, **caractérisée par le fait que** le dispositif d'avance (11) est raccordé, par l'intermédiaire d'une commande (13) munie d'une mémoire (12) de données relatives à des épaisseurs de livres (d) déterminées, à un dispositif mesureur (14) implanté en amont du dispositif de traitement (1) et conçu pour mesurer l'épaisseur de livre (d) d'un corps d'ouvrage (6) transporté par le dispositif de convoyage (3) à un stade ultérieur.

4. Installation selon l'une des revendications 1 à 3, **caractérisée par le fait que** le dispositif d'avance (11) présente un moteur (16) dont les angles de rotation sont commandés, et qui est en liaison d'entraînement avec une broche (15).

5. Installation selon l'une des revendications 1 à 3, **caractérisée par le fait que** le dispositif d'avance (11) est réalisé sous la forme d'un entraînement linéaire.

6. Installation selon l'une des revendications 1 à 5, **caractérisée par le fait que** le dispositif d'avance (11) est en appui sur un ressort précontraint (17).

7. Installation selon la revendication 6, **caractérisée par le fait que** la force, développée par le dispositif d'avance (11), est inférieure à la force de précontrainte du ressort (17).
